# EUROPÄISCHE PATENTSCHRIFT

(11) **EP 3 480 350 B1**
(45) Veröffentlichungstag und Bekanntmachung des Hinweises auf die Patenterteilung: **09.04.2025**
(21) Anmeldenummer: 17200286.7
(22) Anmeldetag: 07.11.2017
(51) Int. Cl.: D04B 1/12, A43B 17/00

(54) **GESTRICK MIT BEREICHEN MIT UNTERSCHIEDLICHEN DÄMPFUNGSEIGENSCHAFTEN**
KNITTED FABRIC COMPRISING AREAS WITH DIFFERENT CUSHIONING PROPERTIES
TRICOT POURVU DE ZONES À CARACTÉRISTIQUES D'AMORTISSEMENT DIFFÉRENTES

(43) Veröffentlichungstag der Anmeldung: 08.05.2019
(73) Patentinhaber: KARL MAYER STOLL R&D GmbH, 63179 Obertshausen (DE)
(72) Erfinder: Hartmann, Jörg, 71229 Leonberg (DE); Nonnenmacher, Thomas, 72124 Pliezhausen (DE); Collura, Francesco, 70806 Kornwestheim (DE); Ulmer, Achim, 72770 Reutlingen (DE)
(74) Vertreter: Kohler Schmid Möbus Patentanwälte

(56) Entgegenhaltungen:
- DE-A1- 102013 100 497
- GB-A- 1 148 086
- JP-A- 2017 148 422
- US-A1- 2010 154 256

## Beschreibung

Sowohl im Bekleidungsbereich als auch im Bereich technischer Textilien werden bereits seit Längerem Gestricke mit Dämpfungseigenschaften eingesetzt. Beispiele solcher Gestricke sind Überzüge für Kraftfahrzeugsitze, Gelenkbandagen, gestrickte Kleidungsstücke mit gepolsterten Gelenkbereichen und zunehmend auch Schuhe mit gestrickten Oberteilen. In der Regel werden die Polsterbereiche durch Abstandsgestricke realisiert. Im Schuhbereich beschreibt die DE 10 2016 102 792 A1 ein Schuhoberteil, welches bereichsweise als Abstandsgestrick hergestellt wird und dessen Polstereffekt durch die Wahl des Polfadens bestimmt wird. Außerdem können Schussfäden in eine der Gestricklagen eingearbeitet werden, um die Elastizität des Schuhoberteils in bestimmten Bereichen steuern zu können.

Insbesondere bei Schuhen sind jedoch nicht nur gepolsterte Bereiche im Schuhoberteil, sondern ganz besonders auch im Sohlenbereich erwünscht. Es ist daher bereits in der DE 10 2013 207 156 A1 vorgeschlagen worden, bei einem Schuh auch die Sohle beziehungsweise eine der Sohlen zu stricken und dabei ebenfalls teilweise Abstandsgestricke einzusetzen, um den gewünschten Dämpfungseffekt der Sohle zu erreichen. Diese Sohle bildet damit in erster Linie die Einlegesohle eines herkömmlichen Schuhs nach, die der Dämpfung beziehungsweise der bequemen Lagerung des Fußes dient. Üblicherweise wird eine Einlegesohle aus Schwerschaum hergestellt. Dieser Schaumstoff kann dreidimensional geformt und auch bedruckt werden. Außerdem lassen sich druckdämpfende Elemente wie Gelkissen, vorzugsweise im Fersenbereich, einsetzen. Ein Schuh benötigt jedoch auch eine relativ steife Brandsohle als tragendes Element. An ihr werden das Schuhoberteil und eine Laufsohle befestigt. Brandsohlen sind in der Regel dünne, steife Sohlen aus Kunststoff oder Leder.

Bei einem Abstandsgestrick sind die beiden Gestricklagen stets durch die Polfäden voneinander beabstandet und auch gegeneinander verschiebbar.

Dies ist nicht in allen Anwendungsfällen von Gestricken mit Dämpfungseigenschaften wünschenswert. Insbesondere bei der Ausgestaltung einer Sohle als Abstandsgestrick kann zumindest die Funktion einer Brandsohle durch ein Abstandsgestrick nicht erreicht werden.

Aus der GB 1 148 086 ist die Herstellung eines isolierenden, doppellagigen Gestricks auf einer zweifonturigen Strickmaschine bekannt. Zwischen die Maschenreihen wird jeweils ein Schussfaden eingelegt. Mit Hilfe mehrerer Schussfadenführer können auch mehrere Schussfäden zugeführt werden. Die beiden Gestricklagen sind durch ein regelmäßiges Muster von Verbindungsstellen miteinander verbunden, die rautenförmige Taschen gleicher Größe und mit einer identischen Anzahl von Schussfäden zwischen sich einschließen.

Die US 2010/0154256 A1 beschreibt ein gestricktes Schuhoberteil, bei dem der Rand der Einstiegsöffnung von einem Schlauchgestrick mit eingelegten Schussfäden gebildet ist. Die beiden Lagen des Schlauchgestricks sind nicht miteinander verbunden. Die Anzahl der Schussfäden ist überall konstant. Es wird außerdem erwähnt, dass ein separates Sohlenteil für das Schuhoberteil mit einer Schussfadeneinlage gestrickt werden kann.

Der vorliegenden Erfindung liegt die Aufgabe zugrunde, ein Gestrick bereitzustellen, das an beliebigen Stellen mit beliebigen Dämpfungseigenschaften ausgestattet werden kann, wobei auch Bereiche möglich sind, in denen keinerlei oder nur eine äußerst geringe Dämpfung vorhanden ist. Das Gestrick soll sich insbesondere zur Herstellung von Sohlen für Schuhe eignen, jedoch auch für andere Anwendungen einsetzen lassen.

Die Aufgabe wird gelöst durch ein Gestrick mit den Merkmalen des Anspruchs 1.

Bei dem erfindungsgemäßen Gestrick sind keine Polfäden vorhanden. Dies bedeutet, dass in denjenigen Bereichen in denen die Gestricklagen nicht miteinander verbunden sind, ausschließlich die Schussfäden den Hohlraum zwischen den Gestricklagen ausfüllen. In den anderen Bereichen sind dagegen die Gestricklagen fest miteinander verbunden und daher nicht gegeneinander verschiebbar. Das Gestrick kann daher Bereiche unterschiedlicher Dämpfungseigenschaften und auch Bereiche mit praktisch keiner Dämpfung und hoher Formstabilität aufweisen. Diese Eigenschaften lassen sich mit einem Abstandsgestrick nicht erreichen. Außerdem ist ein Abstandsgestrick durch das Einstricken der Polfäden in der Herstellung aufwendiger.

Der Dämpfungsgrad der Bereiche des Gestricks wird im Wesentlichen von der Anzahl aufeinanderfolgender Maschenreihen mit Schussfadeneinlage, in denen die Gestricklagen nicht miteinander verbunden sind, bestimmt. Sind in vielen aufeinanderfolgenden Maschenreihen die beiden Gestricklagen nicht miteinander verbunden, so liegen eine Vielzahl von Schussfäden in der zwischen den Gestricklagen ausgebildeten Tasche oder Röhre und können dadurch in diesem Hohlraum die beiden Gestricklagen auseinanderdrücken. Dies gelingt umso besser, je voluminöser die Schussfäden sind. Vorzugsweise kann daher mindestens ein Schussfaden ein Füllfaden, insbesondere ein texturierter Multifilamentfaden, sein. Diese Art von Fäden sind unter Zugspannung sehr dünn und können daher einwandfrei auf einer Strickmaschine verarbeitet werden. Lässt die Zugspannung nach und/oder wird das Fadenmaterial mit Wärme und/oder Feuchtigkeit beaufschlagt, so nehmen diese Fäden ein Mehrfaches ihres Durchmessers an. Sie sind daher sehr gut in der Lage, die erforderlichen Dämpfungseigenschaften in den gewünschten Bereichen des Gestricks herzustellen.

Zur Vereinfachung der Fertigung des Gestricks können sich die Schussfäden jeweils über die gesamte Länge der Maschenreihen erstrecken. Wenn innerhalb einer Maschenreihe ein Bereich keine oder nur geringe Dämpfungseigenschaften haben soll, können in diesem Bereich der Maschenreihen die beiden Gestricklagen miteinander verbunden werden, sodass durch den Schussfaden kein unerwünschter Volumenbeziehungsweise Dämpfungseffekt entsteht.

Das Gestrick kann daher Maschenreihen aufweisen, in denen die Gestricklagen über mehrere benachbarte Maschen nicht miteinander verbunden und davor und/oder danach durch eine oder mehrere Maschen oder Fanghenkel miteinander verbunden sind. Auf diese Weise lassen sich beliebig geformte Dämpfungsbereiche in das Gestrick einarbeiten. Durch Verbinden der beiden Gestricklagen über die gesamte Länge der Maschenreihe können auch Abschnitte im Gestrick erzeugt werden, die trotz eingelegtem Schussfaden über die gesamte Breite des Gestricks keine oder nur sehr geringe Dämpfungseigenschaften aufweisen.

An den Rändern des Gestricks können die Gestricklagen jedoch vorzugsweise stets verbunden sein, sodass sich auch in Maschenreihen ohne gegenseitige Verbindung der Gestricklagen ein in sich geschlossenes, schlauchförmiges Gestrick ergibt. Die Schussfäden lassen sich dann ebenfalls auf einfache Weise an den Rändern des Gestricks an diesem festlegen.

Um auch sehr hohe Dämpfungseigenschaften in den verschiedenen Bereichen des Gestricks erhalten zu können, kann in dem wenigstens einen Abschnitt des Gestricks ein Schussfaden auf jeder oder mindestens jeder zweiten Maschenreihe eingelegt sein. Es ist jedoch selbstverständlich auch möglich, in einem Bereich, in dem die beiden Gestricklagen nicht miteinander verbunden sind, eine unterschiedliche Anzahl von Schussfäden beziehungsweise Schussfäden mit anderen Volumeneigenschaften einzulegen, um die Dämpfung in diesem Bereich zu regeln.

Weiter können die Gestricklagen aus dem gleichen oder aus einem unterschiedlichen Fadenmaterial gefertigt sein. Insbesondere kann eine der Gestricklagen aus einem thermoplastischen Material gefertigt sein. Dieses Material kann nach Fertigstellung des Gestricks angeschmolzen werden. Durch das anschließende Aushärten entsteht eine steife und formstabile Schicht. Insbesondere bei der Ausbildung des Gestricks als Sohle ist dies von Vorteil. Indem die untere Gestricklage aus einem solchen thermoplastischen Material hergestellt wird, lässt sich durch das Aufschmelzen und Erhärten im Prinzip eine Kombination aus einer Brandsohle und einer Einlegesohle herstellen. Die ausgehärtete untere Gestricklage bildet die Brandsohle, während die obere Gestricklage zusammen mit den Dämpfungsbereichen die Einlegesohle bildet. Durch ein einziges Gestrick können somit zwei Sohlen eines Schuhs hergestellt werden.

Weitere Vorteile ergeben sich, wenn zumindest eine der Gestricklagen mit Fäden unterschiedlicher Farbe gestrickt ist. Auf diese Weise lässt sich eine Sichtseite des Gestricks mit beliebigen Farbmustern versehen, die außerdem abriebfest ist, was insbesondere bei der Ausgestaltung des Gestricks als Sohle von Vorteil ist. Außerdem können die Bereiche unterschiedlicher Dämpfungseigenschaften beliebige Konturen aufweisen, insbesondere rechteckige, runde oder dreieckförmige Konturen. Die Bereiche lassen sich somit optimal dem Einsatzzweck des Gestricks anpassen. Es können über die Formgebung der Dämpfungsbereiche aber auch rein optische Effekte erzielt werden.

Nach einem von der Erfindung nicht umfassten Verfahren zur Herstellung eines Gestricks mit Bereichen mit unterschiedlichen Dämpfungseigenschaften kann ein zweilagiges Gestrick hergestellt werden, das Röhren oder Taschen beliebiger Form und Größe und an beliebigen Stellen des Gestricks zwischen den Gestricklagen aufweist. Die Taschen oder Röhren werden nur von Schussfäden, nicht jedoch durch Verbindungsfäden zwischen den Gestricklagen ausgefüllt.

In Bereichen ohne oder nur geringer Dämpfung sind die beiden Gestricklagen dicht miteinander verbunden. Die Schussfäden entfalten hier keine volumenvergrößernde Wirkung, sodass diese Bereiche formstabil sind und keine oder nur eine geringfügige Dämpfung aufweisen.

Werden dagegen in jeder Maschenreihe Schussfäden eingelegt, aber die Gestricklagen nicht miteinander verbunden, bilden sich damit Taschen oder Röhren im Gestrick aus, die von den Schussfäden ausgefüllt werden können.

Dabei ist es von Vorteil, wenn als Schussfaden ein texturierter Multifilamentfaden eingelegt wird, der durch eine entsprechende Behandlung derart an Volumen zunimmt, dass in denjenigen Bereichen, in denen die beiden Gestricklagen nicht miteinander verbunden sind, der oder die Schussfäden die Hohlräume zwischen den Gestricklagen ausfüllen.

Weiter kann eine der Gestricklagen mit einem thermoplastischen Fadenmaterial gestrickt werden. Dies ist insbesondere dann von Vorteil, wenn das Gestrick eine formstabile und nicht elastische Seite aufweisen soll, wie dies beispielsweise bei einer Sohle gewünscht wird.

Nachfolgend wird ein erfindungsgemäßes Gestrick sowie ein von der Erfindung nicht umfasstes Verfahren zu seiner Herstellung mit Bezug auf die Zeichnung am Beispiel einer gestrickten Schuhsohle näher erläutert. Es zeigen:
- Fig. 1: eine Ansicht von oben auf eine gestrickte Sohle;
- Fig. 2: einen Teilschnitt durch das Gestrick aus Fig. 1 entlang der Linie II-II;
- Fig. 3a - 3c: eine Fadenverlauf-Darstellung eines von der Erfindung nicht umfassten Verfahrens zur Herstellung eines Gestricks mit unterschiedlichen Dämpfungsbereichen.

In Fig. 1 ist ein Gestrick 100 in Form einer Schuhsohle dargestellt. In der Ansicht von oben ist eine obere Gestricklage 1 des doppelflächigen Gestricks 100 zu sehen. Diese Gestricklage 1 weist dabei Bereiche 10, 20, 30, 40, 50 mit unterschiedlichen Dämpfungseigenschaften und/oder Formgebungen auf. Der Bereich 50 hat dabei die größte Dämpfungswirkung und der Bereich 30 die geringste. Dies ist insbesondere der Schnittdarstellung aus Fig. 2 zu entnehmen. Dieser Teilschnitt durch das Gestrick 100 zeigt die Bereiche 20, 30, 10 unterschiedlicher Dämpfung. Außerdem ist in dieser Schnittdarstellung die untere Gestricklage 2 zu sehen. Im dargestellten Beispiel ist diese Gestricklage aus einem thermoplastischen Material gefertigt worden, das nach dem Stricken angeschmolzen wurde und durch das anschließende Aushärten formstabil und steif geworden ist. Aus diesem Grund wölben sich die Dämpfungsbereiche 10, 20, 30 nur nach oben, da nur die obere Gestricklage 1 noch elastisch ist.

Wie die Schnittdarstellung aus Fig. 2 verdeutlicht, sind die Gestricklagen 1 und 2 nur jeweils in auch aus Fig. 1 ersichtlichen Maschenreihen 10.1, 20.1, 30.1, miteinander verbunden. Die Maschenreihen 30.1 sind dabei enger beabstandet als die Maschenreihen 20.1 und diese wiederum enger als die Maschenreihen 10.1. Dies führt dazu, dass die Dämpfungsbereiche 10 voluminöser sind als die Bereiche 20 und diese wiederum voluminöser als die Bereiche 30. Der Abstand zwischen den Verbindungsmaschenreihen 10.1, 20.1, 30.1 bestimmt, wie viele Schussfäden 15 jeweils in den sich zwischen den Gestricklagen 1 und 2 ausbildenden Taschen oder Röhren eingelegt sind und somit das Volumen zwischen den Gestricklagen 1 und 2 ausfüllen können. Werden als Schussfäden 15 texturierte Multifilamentfäden eingesetzt, die durch eine entsprechende Behandlung ein Vielfaches ihres Durchmessers annehmen können, so können bei größerer Beabstandung der verbindenden Maschenreihen 10.1, 20.1, 30.1 ganz beachtliche Dämpfungseigenschaften erzielt werden. Besonders hoch sind die Dämpfungseigenschaften in den Bereichen 40 und 50, das heißt im Fersenbereich der Schuhsohle.

Die Fig. 3a - 3c beschreiben nun ein prinzipielles Verfahren, mit dem ein Gestrick 100 mit unterschiedlichen Dämpfungsbereichen 10 bis 50 ausgebildet werden kann.

In Fig. 3a wird in der Reihe R0 eine Startmaschenreihe auf den Nadeln A - Z eines vorderen Nadelbetts V und den Nadeln a - z eines hinteren Nadelbetts H gestrickt. Anschließend erfolgt in Reihe R1 nach einer Schlittenumkehr ein Einlegen eines Schussfadens S auf die in Reihe R0 gebildeten Maschen. In Reihe R2 wird eine Maschenreihe auf dem vorderen Nadelbett V auf Nadeln A - Z mit einem weiteren Stricksystem in der gleichen Schlittenrichtung von rechts nach links gebildet, bevor in Reihe R3 mit einem dritten Stricksystem unter Beibehaltung der Schlittenrichtung eine Maschenreihe auf dem hinteren Nadelbett H auf den Nadeln a - z erzeugt wird. Die Maschenreihen R1 - R3 können anschließend mehrfach wiederholt werden, um einen sich über die gesamte Breite des Gestricks 100 erstreckenden Dämpfungsbereich zu erzeugen.

In Reihe R4 erfolgt nach einer Schlittenumkehr das Einlegen eines weiteren Schussfadens S. In Reihe R5 wird sodann eine Maschenreihe auf dem vorderen Nadelbett V auf Nadeln A - Z gebildet. Gleichzeitig werden Fanghenkel auf Nadeln p - z des hinteren Nadelbetts H erzeugt. In diesem Bereich werden daher die beiden Gestricklagen 1 und 2 miteinander verbunden. Dies bedeutet, dass der zuvor durch Wiederholung der

Maschenreihen R1 - R3 gebildete Dämpfungsbereich im Nadelbereich p - z durch eine Verbindungsteilmaschenreihe geschlossen ist. Im Bereich der Nadeln a - o wird der Dämpfungsbereich dagegen in Maschenstäbchenrichtung fortgeführt.

In Reihe R6 wird eine Maschenreihe auf dem hinteren Nadelbett H auf allen Nadeln a - z gebildet. Dabei werden die im Schritt R5 gebildeten Fanghenkel auf den Nadeln p - z des hinteren Nadelbetts abgestrickt.

In Reihe R7 erfolgt ein erneutes Einlegen eines Schussfadens S, bevor in Reihe R8 eine Maschenreihe auf dem vorderen Nadelbett V auf allen Nadeln A - Z gebildet wird. Anschließend folgt in Reihe R9 das Bilden einer Maschenreihe auf dem hinteren Nadelbett H auf allen Nadeln a - z. In Reihe R10 wird erneut ein Schussfaden S eingelegt. Sodann wird in Reihe R11 eine Maschenreihe auf dem vorderen Nadelbett V mit den Nadeln A - Z gebildet und mit den Nadeln a - z des hinteren Nadelbetts H Fanghenkel gebildet. In der Maschenreihe R11 werden somit die beiden Gestricklagen 1 und 2 miteinander verbunden. Die Maschenreihe R11 zeigt daher eine der Verbindungsmaschenreihen 10.1, 20.1, 30.1 beispielhaft. Die Maschenreihe R11 schließt alle vorangegangenen Dämpfungsbereiche, die durch Schussfadeneinlage und Nichtverbinden der beiden Gestricklagen 1 und 2 entstanden sind, ab. In Reihe R12 werden dann noch die Fanghenkel auf dem hinteren Nadelbett H mit den Nadeln a - z des hinteren Nadelbetts H abgestrickt.

Durch die Wahl, wo im Höhenrapport des Gestricks und in welchen Nadelbereichen einer Maschenreihe die beiden auf dem vorderen und hinteren Nadelbett gebildeten Gestricklagen miteinander verbunden werden, können beliebig geformte und unterschiedlich stark dämpfende Dämpfungsbereiche 10 - 50 gebildet werden.

## Patentansprüche

1. Gestrick (100) mit Bereichen (10~50) mit unterschiedlichen Dämpfungseigenschaften, das als zweilagiges Gestrick (100) ausgebildet ist und zwischen dessen Maschenreihen in wenigstens einem Abschnitt mindestens ein Schussfaden (15, S) eingelegt ist, wobei die Gestricklagen (1, 2) in Bereichen (10.1, 20.1, 30.1) mit keiner oder geringer Dämpfung miteinander verbunden sind und in Bereichen (10, 20, 30, 40, 50) mit einer höheren Dämpfung nicht miteinander verbunden sind, **dadurch gekennzeichnet, dass** mehrere Bereiche (10, 20, 30, 40, 50) mit einer unterschiedlichen höheren Dämpfung vorgesehen sind, die jeweils mehrere aufeinanderfolgende Maschenreihen aufweisen, in denen die Gestricklagen (1, 2) nicht miteinander verbunden sind, sodass diese Bereiche (10, 20, 30, 40, 50) nur von Schussfäden (15, S) zwischen den Gestricklagen (1, 2) ausgefüllt sind, wobei sich diese Bereiche (10, 20, 30, 40, 50) durch eine unterschiedliche Anzahl aufeinanderfolgender Maschenreihen mit Schussfadeneinlage ohne Verbindung zwischen den Gestricklagen (1, 2) und damit durch die Anzahl von Schussfäden (15, S) zwischen den Gestricklagen (1, 2) unterscheiden.

2. Gestrick (100) nach Anspruch 1, **dadurch gekennzeichnet, dass** mindestens ein Schussfaden (S) ein Füllfaden, insbesondere ein texturierter Multifilamentfaden ist.

3. Gestrick (100) nach einem der vorhergehenden Ansprüche, **dadurch gekennzeichnet, dass** sich die Schussfäden (S) jeweils über die gesamte Länge der Maschenreihen erstrecken.

4. Gestrick (100) nach einem der vorhergehenden Ansprüche, **dadurch gekennzeichnet, dass** es Maschenreihen (R5) aufweist, in denen die Gestricklagen (1, 2) über mehrere benachbarte Maschen nicht miteinander verbunden und davor und/oder danach durch eine oder mehrere Maschen oder Fanghenkel miteinander verbunden sind.

5. Gestrick (100) nach einem der vorhergehenden Ansprüche, **dadurch gekennzeichnet, dass** die Gestricklagen (1, 2) an den Rändern des Gestricks (100) miteinander verbunden sind.

6. Gestrick (100) nach einem der vorhergehenden Ansprüche, **dadurch gekennzeichnet, dass** in dem wenigstens einen Abschnitt ein Schussfaden (S) zwischen jeder oder mindestens jeder zweiten Maschenreihe eingelegt ist.

7. Gestrick (100) nach einem der vorhergehenden Ansprüche, **dadurch gekennzeichnet, dass** eine der Gestricklagen (2) aus einem thermoplastischen Material gefertigt ist.

8. Gestrick (100) nach einem der vorhergehenden Ansprüche, **dadurch gekennzeichnet, dass** zumindest eine der Gestricklagen (1, 2) mit Fäden unterschiedlicher Farbe gestrickt ist.

9. Gestrick (100) nach einem der vorhergehenden Ansprüche, **dadurch gekennzeichnet, dass** es eine Schuhsohle ist.

## Claims

1. Knitted fabric (100) comprising regions (10~50) having different cushioning properties, which is designed as a two-layer knitted fabric (100) and between stitch rows of which, at least one weft thread (15, S) is inserted in at least one portion, the knitted fabric layers (1, 2) being connected to one another in regions (10.1, 20.1, 30.1) which have no or a low level of cushioning and not being connected to one another in regions (10, 20, 30, 40, 50) which have a higher level of cushioning,
**characterized in that** a plurality of regions (10, 20, 30, 40, 50) which have a different, higher level of cushioning are provided, which regions each comprise a plurality of consecutive stitch rows in which the knitted layers (1, 2) are not connected to one another, so that these regions (10, 20, 30, 40, 50) are only filled by weft threads (15, S) between the knitted layers (1, 2), these regions (10, 20, 30, 40, 50) being distinguished by a different number of consecutive stitch rows having weft thread insertion without connection between the knitted layers (1, 2), and thus being distinguished by the number of weft threads (15, S) between the knitted layers (1, 2).

2. Knitted fabric (100) according to claim 1, **characterized in that** at least one weft thread (S) is a filling thread, in particular a textured multifilament thread.

3. Knitted fabric (100) according to either of the preceding claims,
**characterized in that** the weft threads (S) each extend over the entire length of the stitch rows.

4. Knitted fabric (100) according to any of the preceding claims,
**characterized in that** it comprises stitch rows (R5) in which the knitted layers (1, 2) are not connected to one another across a plurality of adjacent stitches, and are connected to one another before and/or after by one or more stitches or tuck loops.

5. Knitted fabric (100) according to any of the preceding claims,
**characterized in that** the knitted fabric layers (1, 2) are connected to one another at the edges of the knitted fabric (100).

6. Knitted fabric (100) according to any of the preceding claims,
**characterized in that** in the at least one portion, a weft thread (S) is inserted between every or at least every second stitch row.

7. Knitted fabric (100) according to any of the preceding claims,
**characterized in that** one of the knitted layers (2) is made of a thermoplastic material.

8. Knitted fabric (100) according to any of the preceding claims,
**characterized in that** at least one of the knitted layers (1, 2) is knitted using threads of different colors.

9. Knitted fabric (100) according to any of the preceding claims,
**characterized in that** it is a shoe sole.

## Revendications

1. Tricot (100) comportant des zones (10~50) comportant des propriétés d'amortissement différentes, réalisé sous forme de tricot à deux couches (100) et entre les rangées de mailles duquel au moins un fil de trame (15, S) est inséré dans au moins une section, dans lequel les couches de tricot (1, 2) sont reliées entre elles dans des zones (10.1, 20.1, 30.1) comportant un amortissement nul ou faible et ne sont pas reliées entre elles dans des zones (10, 20, 30, 40, 50) comportant un amortissement plus élevé, **caractérisé en ce que** plusieurs zones (10, 20, 30, 40, 50) comportant un amortissement plus élevé différent sont prévues, lesquelles présentent respectivement plusieurs rangées de mailles successives dans lesquelles les couches de tricot (1, 2) ne sont pas reliées entre elles, de sorte que lesdites zones (10, 20, 30, 40, 50) sont remplies uniquement par des fils de trame (15, S) entre les couches de tricot (1, 2), dans lequel lesdites zones (10, 20, 30, 40, 50) se différencient par un nombre différent de rangées de mailles successives comportant une insertion de fils de trame sans liaison entre les couches de tricot (1, 2) et donc par le nombre de fils de trame (15, S) entre les couches de tricot (1, 2).

2. Tricot (100) selon la revendication 1, **caractérisé en ce qu'**au moins un fil de trame (S) est un fil de garnissage, en particulier un fil multifilament texturé.

3. Tricot (100) selon l'une des revendications précédentes,
**caractérisé en ce que** les fils de trame (S) s'étendent respectivement sur toute la longueur des rangées de mailles.

4. Tricot (100) selon l'une des revendications précédentes,
**caractérisé en ce qu'**il présente des rangées de mailles (R5) dans lesquelles les couches de tricot (1, 2) ne sont pas reliées entre elles par l'intermédiaire de plusieurs mailles voisines et sont reliées entre elles avant et/ou après par une ou plusieurs mailles ou boucles de charge.

5. Tricot (100) selon l'une des revendications précédentes,
**caractérisé en ce que** les couches de tricot (1, 2) sont reliées entre elles sur les bords du tricot (100).

6. Tricot (100) selon l'une des revendications précédentes,
**caractérisé en ce que,** dans l'au moins une section, un fil de trame (S) est inséré entre chaque rangée de mailles ou au moins dans chaque deuxième rangée de mailles.

7. Tricot (100) selon l'une des revendications précédentes,
**caractérisé en ce qu'**une des couches de tricot (2) est fabriquée en un matériau thermoplastique.

8. Tricot (100) selon l'une des revendications précédentes,
**caractérisé en ce qu'**au moins une des couches de tricot (1, 2) est tricotée avec des fils de couleurs différentes.

9. Tricot (100) selon l'une des revendications précédentes,
**caractérisé en ce qu'**il est une semelle de chaussure.
